# EUROPÄISCHE PATENTSCHRIFT

(11) **EP 0 263 279 B1**
(45) Veröffentlichungstag und Bekanntmachung des Hinweises auf die Patenterteilung: **31.07.1991**
(21) Anmeldenummer: 87112199.2
(22) Anmeldetag: 22.08.1987
(51) Int. Cl.: B65B 1/10

(54) **Vorrichtung zum Abfüllen insbesondere von Hackholz**
Filling device, especially for chopped wood
Dispositif de remplissage, en particulier de bois coupé

(30) Priorität: 06.10.1986 CH 3981/86
(43) Veröffentlichungstag der Anmeldung: 13.04.1988
(73) Patentinhaber: Stotzer AG, CH-8264 Eschenz (CH)
(72) Erfinder: Stotzer, Peter, CH-8264 Eschenz (CH)
(74) Vertreter: EGLI-EUROPEAN PATENT ATTORNEYS

(56) Entgegenhaltungen:
- US-A- 2 558 800
- US-A- 2 722 357
- US-A- 2 981 485
- US-A- 4 062 168

## Beschreibung

Die Erfindung betrifft eine Vorrichtung zum Abfüllen von Hackholz, welches von einer Holzhackeinrichtung erzeugt und über einen Hackholzauswurf in die Vorrichtung eingegeben wird.

Hackholz aus Holz wird heute im wesentlichen in Holzverbrennungsanlagen benützt. Hierzu wird Holz, das sich für eine Aufbereitung zu anderen Zwecken nicht eignet, insbesondere Holz geringeren Durchmessers oder Äste, in einer Hackholzeinrichtung zu Hackholz verarbeitet, in käfigartige Ladewagen eingeblasen und dann in Silos abgefüllt. Von diesen Silos gelangt das Hackholz in der Regel in mühsamer Arbeit von Hand in den Verbrennungsraum.

Für den Gebrauch in normalen Holzöfen ist es bis heute üblich, Aeste oder Holz geringeren Durchmessers zu sogenannten Wellen oder Buscheln von Hand zu verarbeiten, was sehr zeitaufwendig ist.

Für die Abfüllung von flüssigem, pulver- oder pillenförmigem Gut ist es bekannt (US-A-2 722 357, US-A-2 558 800), automatische Vorrichtungen entsprechend dem Oberbegriff des Anspruchs 1 zu benutzen. Diese Lösungen sind jedoch nicht ohne weiteres für die Abfüllung von sperrigem Gut wie Hackholz brauchbar.

Hier soll durch die Erfindung Abhilfe geschaffen werden. Die Erfindung, wie sie in den Ansprüchen gekennzeichnet ist, schafft eine Vorrichtung zum Abfüllen von Hackholz, welche den Abfüllvorgang weitgehend automatisiert - nur das Auswechseln der Abfülleimer geschieht noch manuell - und trotz der Sperrigkeit des abzufüllenden Gutes stockungsfrei arbeitet.

Vorzugsweise ist die Vorrichtung verfahrbar ausgebildet, d. h. mit Rädern und einer Deichsel zum Anhängen an die Hackmaschine versehen, sodass sie an den Ort der Herstellung des Hackholzes transportiert werden kann.

Der Tragrahmen soll einen Anschlussrahmen zum Tragen der Abfülleimer und einen geneigten Rahmen zum Halten der Trommel aufweisen. Durch letzteres Merkmal wird gewährleistet, dass das Hackholz von der Einfüllöffnung zur Austragsöffnung gelangt.

Die Abfülleimer sitzen auf einem Drehteller, der eine vertikale Drehachse an dem Anschlussrahmen aufweist. Auf dem Drehteller sind mehrere Abfülleimer vorgesehen, wobei ein gefüllter Abfülleimer von der Einfüllöffnung weg- und ein neuer Abfülleimer unter die Abfüllöffnung gedreht wird.

Zum Entnehmen des Hackholzes aus dem Abfülleimer sind in diesem eingesetzte Säcke vorgesehen, welche beispielsweise aus einem textilen Material bestehen können. Aus Kostengründen kann auch verbrennbares, maschenartig zusammengesetztes Kunststoffmaterial Anwendung finden. Diese Säcke werden nach dem Befüllen aus den Abfülleimern entnommen, zugebunden und können nun direkt in einen Brennraum einer Holzverbrennungsanlage eingegeben werden.

Die Prallplatte ist über Gewindebolzen mit der Trommel verbunden, wobei der grundsätzliche Abstand der Prallplatte von der Trommel bzw. der Trommelöffnung mittels der Gewindebolzen verstellbar ist. Zum weiteren Einstellen einer auszutragenden Menge von Hackholz ist vorgesehen, die Prallplatte mit seitlichen Klappen auszurüsten, deren Abstand relativ zur Ebene der Öffnung der Trommel verstellbar ist. Der Einfachheit halber geschieht dieses Verstellen über jeweils einen Hebel, der mit einer Klappe gelenkig verbunden ist.

Zum Festhalten des Hebels in einer gwünschten Lage kann beispielsweise eine Schiene mit unterschiedlich angeordneten Haltenocken vorgesehen sein.

Zur Zuführung des Hackholzes zu einer bestimmten Einfüllöffnung über den Abfülleimern sind Leitbleche unterhalb der Öffnung der Trommel bzw. unterhalb der Prallplatte vorgesehen. Auch diese Öffnung kann verstellbar ausgestaltet sein.

Weiterhin wird die Trommel an ihrer Einfüllöffnung von einer Frontplatte begrenzt, wobei die Trommel in einem bestimmten Abstand zur Frontplatte angeordnet ist, so dass die Drehbarkeit der Trommel gewährleistet bleibt. In der Frontplatte befindet sich auch ein Einfülltrichter, in welchen beispielsweise die Ausblasöffnung eines Hackholzgebläses einragt. Diese Frontplatte ist im übrigen mit dem Tragrahmen verbunden und weist Führungsschienen für die Trommel auf. Zum Gleiten in den Führungsschienen ist die Trommel mit einem Reif belegt.

Zum Drehen der Trommel ist weiterhin ein Antrieb vorgesehen, welcher mit einer achsparallel zur Trommelachse angeordneten Drehstange verbunden ist. An dieser Drehstange befinden sich Rollen, bevorzugt Gummirollen, auf welchen sich die Trommel abstützt und welche die Trommel, angetrieben von dem Antrieb, in Drehbewegung versetzt.

Durch diese erfindungsgemässe Vorrichtung ist es möglich, auf einfache Art und Weise Hackholz automatisch in handhabbare Säcke abzufüllen.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Fig. 1: eine perspektivische Ansicht einer erfindungsgemässen Vorrichtung zum Abfüllen von Hackholz;
- Fig. 2: eine Draufsicht auf eine erfindungsgemässe Vorrichtung zum Abfüllen von Hackholz;
- Fig. 3: eine teilweise dargestellte Rückansicht der Vorrichtung nach Fig. 2;
- Fig. 4: eine teilweise dargestellte Rückansicht der Vorrichtung nach Fig. 2 unter Vernachlässigung von Abfüllelementen.

Eine erfindungsgemässe Vorrichtung zum Abfüllen von Hackholz sieht nach Fig. 1 einen fahrbaren Tragrahmen 1 vor, auf dem eine um eine Achse A drehbare Trommel 2 zur Aufnahme von Hackholz lagert.

Der Tragrahmen 1 besteht im wesentlichen aus einem etwa rechteckigen Bodenrahmen 3, an dem stirnseitig eine Deichsel 4 angeformt ist. An der Deichsel 4 befindet sich ein höhenverstellbares Laufrad 5. Auf dem Bodenrahmen 3 sitzt ein Stützgerüst auf, dessen oberer Rahmen 6 geneigt zur waagerechten Laufrichtung der Vorrichtung verläuft. Nach hinten setzt sich der Bodenrahmen 3 in einem Anschlussrahmen 7 fort.

Vom Rahmen 6 ragen beidseits der Trommel 2 Träger 8 nach oben, die eine Frontplatte 9 halten. Diese Frontplatte 9 liegt fest, während die drehbare Trommel 2 in geringem Abstand zur Frontplatte 9 angeordnet ist. In der Frontplatte 9 befindet sich ein Einfülltrichter 10, in den Hackholz beispielsweise über ein Häckselgebläse eingefüllt werden kann.

Von der Frontplatte 9 ragen Leisten 11 ab, an denen Führungsschienen 12 festgelegt sind, die einen die Trommel 2 umschliessenden Reif 13 zwischen sich aufnehmen. Ein weiterer Reif 14 umschlingt die Trommel 2 am gegenüberliegenden Ende, wobei zum Führen dieses Reifes 14 entsprechende Führungselemente 15 an einem mit dem Rahmen 6 verbundenen Profil 16 festgelegt sind.

Auf dem Rahmen 6 sind weitere Profile 17 und 18 vorgesehen, welche Lagerschalen 19 für eine Drehstange 20 festlegen. Diese Drehstange 20 ist frontwärtig mit einem nur schematisch dargestellten Antrieb 21 verbunden. Auf die Drehstange 20 sind im bestimmten Abstand zueinander Gummirollen 22 aufgesetzt, welche die Trommel 2 angreifen und die Trommel 2 in Drehung um die Achse A versetzen können. Bahnen 23 auf der Trommel 2 für die Gummirollen 22 sind mit 23 gekennzeichnet. Im Bereich der Bahnen 23 ist vorzugsweise die Trommel 2 aufgerauht, damit die Gummirollen 22 eine bessere Angriffsfläche haben.

Den Bodenrahmen 3 quert im übrigen eine Achse 24, welche Räder 25 miteinander verbindet.

Eine Öffnung 25 (siehe Fig. 4) der Trommel 2 wird durch eine Prallplatte 26 verschlossen, die in Fig. 3 näher beschrieben ist. Die Prallplatte 26 und die Öffnung 25 werden teilweise von Leitblechen 27 umfangen, die dem Einleiten von aus der Öffnung 25 austretenden Hackholzes in Abfülleimer 28 dienen. Sechs dieser Abfülleimer 28 sind auf einem Drehteller 29 angeordnet, der dem Anschlussrahmen 7 aufsitzt und mit diesem über eine Drehachse 30 verbunden ist. In diese Abfülleimer 28 können nicht dargestellte Säcke beispielsweise aus einem Plastikgewebe, zur Aufnahme von Hackholz eingesetzt werden. Beim Material der Abfüllsäcke sollte es sich um unschädlich verbrennbares Material handeln.

Die Prallplatte 26 ist gemäss Fig. 3 über Bolzen 31 mit der Trommel 2 verbunden, wobei die Bolzen 31 im Inneren der Trommel 2 angeschweisst sein können, jedoch im Bereich der Prallplatte 26 ein Gewinde zur Aufnahme einer Mutter und Gegenmutter aufweisen, wobei der grundsätzliche Abstand der Prallplatte 26 zur Trommel 2 über diese Muttern verändert werden kann.

Weiterhin sind über Gelenklinien 32 von einem etwa quadratischen Innenteil 33 der Prallplatte 26 Klappen 34 abgetrennt, welche über Scharniere 35 bewegbar sind.

Mit jeder Klappe 34 ist ein Hebel 36 über ein Drehgelenk 37 verbunden, wobei dieser Hebel 36 andererseits des Drehgelenks 37 an einer von dem Innenteil 33 aufragenden Schiene in unterschiedlicher Höhe festgelegt werden kann. Hierzu weist die Schiene 38 in unterschiedlicher Entfernung voneinander angeordnete Haltenocken 39 auf. Mittels dieses Hebels 36 kann der Abstand der Klappen 34 von der Öffnung der Trommel 2 verändert werden.

Weiterhin ist aus Fig. 3 die Anordnung der Leitbleche 27 zu erkennen, welche über eine Tragstange 40 mit dem Profil 16 fest verbunden sind.

### Die Vorrichtung arbeitet folgendermassen:

Über einen nicht näher gezeigten Holzhäcksler werden Hackhölzer durch den Einfülltrichter 10 in die Trommel 2 eingeblasen. Diese Trommel 2 dreht sich laufend um die Achse A, so dass eine Lockerung des Hackholzes stattfindet und diese zur Öffnung 25 hin transportiert werden. Dabei gelangen sie an die Prallplatte 26 und werden zwischen der Öffnung 25 und der Prallplatte 26 entlang der Klappen 34 in die Abfülleimer 28 durch eine Einfüllöffnung 41 ausgetragen.

Die Leitbleche 27 wirken dabei als Trichter. Sobald ein Abfülleimer 28 gefüllt ist, wird der Drehteller 29 gedreht, bis der nächste Abfülleimer 28 unter der Einfüllöffnung 41 liegt. Aus dem gefüllten Abfülleimer 28 kann nun der Sack mit dem Hackholz entnommen und ein neuer Sack eingesetzt werden. Über die Stellung der Klappen 34 kann die Geschwindigkeit der Austragung der Hackhölzer verändert werden. Weiterhin ist es möglich, durch die Stellung der Klappen 34 auch unterschiedlichen Grössen von Hackholz Rechnung zu tragen.

## Patentansprüche

1. Vorrichtung zum Abfüllen von Hackholz, mit einer um ihre Achse drehbar und von einer Beladeöffnung zu einer gegenüberliegenden Entladeöffnung (25) abfallend gelagerten Trommel (2) sowie mindestens einem unterhalb der Entladeöffnung (25) angeordneten Abfüllbehälter, **dadurch gekennzeichnet, dass** vor der Entladeöffnung (25) eine Prallplatte (26) an der Trommel (2) mit für den Austritt von Hackholz ausreichendem Abstand befestigt ist.

2. Vorrichtung nach Anspruch 1, **dadurch gekennzeichnet, dass** die Befestigung der Prallplatte (26) an der Trommel (2) derart durch Bolzen (31) bewerkstelligt ist, dass der Abstand der ersteren von der letzteren veränderbar ist.

3. Vorrichtung nach Anspruch 1 oder 2, **dadurch gekennzeichnet, dass** die Prallplatte (26) aus einen etwa quadratischen Innenteil (33) besteht sowie Klappen (34), welche mittels Scharnieren (35) an den Seiten des Innenteils (33) angeschlagen sind.

4. Vorrichtung nach Anspruch 3, **dadurch gekennzeichnet, dass** jede der Klappen (34) zur verstellbaren Fixierung ihrer Neigung gegenüber dem Innenteil (33) mit einem Hebel (36) gelenkig verbunden ist, der an einer am Innenteil (33) befestigten Schiene (38) verstellbar festgelegt ist.

5. Vorrichtung nach einem der Ansprüche 1 bis 4, **dadurch gekennzeichnet, dass** unter der Prallplatte (26) Leitbleche (27) angeordnet sind, welche zum Abfüllbehälter hin eine Einfüllöffnung (41) bilden.

6. Vorrichtung nach einem der Ansprüche 1 bis 5, **dadurch gekennzeichnet, dass** vor der Beladeöffnung der Trommel (2) eine Frontplatte (9) mit einem Einfülltrichter (10) angebracht ist.

7. Vorrichtung nach Anspruch 6, **dadurch gekennzeichnet, dass** mit der Frontplatte (9) Führungsschienen (12) verbunden sind, welche einen Reif (23) an der Trommel (2) umgreifen und führen.

8. Vorrichtung nach einem der Ansprüche 1 bis 7, **dadurch gekennzeichnet, dass** zur Drehung der Trommel (2) ein Antrieb (21) vorhanden ist, der über eine Drehstange (20) mit Rollen (22) verbunden sind, welche mit der Trommel (2) in Kontakt stehen.

9. Vorrichtung nach einem der Ansprüche 1 bis 8, **dadurch gekennzeichnet, dass** sie verfahrbar ausgebildet ist.

## Claims

1. Device for filling chopped wood, with a drum (2) mounted rotatably about its axis and inclined downwardly from a charging opening towards an oppositely lying discharge opening (25), as well as at least one filling container arranged below the discharge opening (25), characterised in that in front of the discharge opening (25) there is fixed a baffle plate (26) on the drum at a distance sufficient for the emergence of chopped wood.

2. Device according to claim 1 characterised in that the fixing of the baffle plate (26) to the drum (2) is effected by bolts (31) in such a fashion that the distance of the former from the latter is variable.

3. Device according to claim 1 or 2 characterised in that the baffle plate (26) consists of a substantially square inner part (33) as well as flaps (34) which are set by means of hinges (35) on the sides of the inner part (33).

4. Device according to claim 3 characterised in that each of the flaps (34) for adjustable fixation of its inclination with respect to the inner part (33) is pivotally connected with a lever (36) which can be adjustably set on a rail (38) fixed to the inner part (33).

5. Device according to one of claims 1 to 4 characterised in that below the baffle plate (26) guide plates (27) are arranged which form a filling opening (41) directed towards the filling container.

6. Device according to one of claims 1 to 5 characterised in that in front of the loading opening of the drum (2) there is installed a front plate (9) with a filling funnel (10).

7. Device according to claim 6 characterised in that guide rails (13) are connected with the front plate (9) which engage with and guide a belt (23) on the drum (2).

8. Device according to one of claims 1 to 7 characterised in that for rotation of the drum (2) a drive (21) is provided which is connected via a rotating rod (20) with rollers (22) which are in contact with the drum (2).

9. Device according to one of claims 1 to 8 characterised in that it is constructed as a mobile unit.

## Revendications

1. Dispositif de remplissage de bois coupé, comprenant un tambour (2) qui peut tourner autour de son axe et qui est incliné depuis une ouverture de chargement vers une ouverture de déchargement (25) qui lui est opposée, ainsi qu'un réservoir de remplissage placé en-dessous de l'ouverture de déchargement (25), caractérisé en ce qu'une plaque de rebond (26) est fixée devant l'ouverture de déchargement (25) sur le tambour (2) avec un écartement suffisant pour permettre la sortie du bois coupé.

2. Dispositif suivant la revendication 1, caractérisé en ce que la plaque de rebond (26) est fixée sur le tambour (2) par des boulons (31) de façon à permettre une modification de l'écart de la première par rapport au dernier.

3. Dispositif suivant la revendication 1 ou 2, caractérisé en ce que la plaque de rebond (26) est constituée par une partie intérieure (33) à peu près carrée ainsi que par des volets (34) fixés au moyen de charnières (35) sur les côtés de la partie intérieure (33).

4. Dispositif suivant la revendication 3, caractérisé en ce que chacun des volets (34) est articulé à un levier (36) pour une fixation réglable de leur inclinaison par rapport à la partie intérieure (33), ce levier étant fixé de façon réglable sur un rail (38) monté sur la partie intérieure (33).

5. Dispositif suivant l'une des revendications 1 à 4, caractérisé en ce que des tôles de guidage (27) sont disposées sous la plaque de rebond (26), en formant une ouverture de remplissage (41) en direction du réservoir de remplissage.

6. Dispositif suivant l'une des revendications 1 à 5, caractérisé en ce qu'une plaque frontale (9) munie d'une trémie de remplissage (10) est disposée devant l'ouverture de chargement du tambour (2).

7. Dispositif suivant la revendication 6, caractérisé en ce que des rails de guidage (12) sont reliés à la plaque frontale (9), ces rails enveloppant et guidant un anneau (23) monté sur le tambour (2).

8. Dispositif suivant l'une des revendications 1 à 7, caractérisé en ce qu'un entraînement (21) est prévu pour la rotation du tambour (2), cet entraînement étant relié par une tige tournante (20) à des galets (22) en contact avec le tambour (2).

9. Dispositif suivant l'une des revendications 1 à 8, caractérisé en ce qu'il est réalisé de manière déplacable.
